# EUROPÄISCHE PATENTSCHRIFT

(11) **EP 0 075 214 B1**
(45) Veröffentlichungstag und Bekanntmachung des Hinweises auf die Patenterteilung: **31.05.1989**
(21) Anmeldenummer: 82108336.7
(22) Anmeldetag: 09.09.1982
(51) Int. Cl.: G04F 1/00, G04G 1/00, H01H 43/00

(54) **Verfahren zum Schalten eines Fernsehempfängers**
Method of switching a television receiver
Procédé pour éteindre une télévision

(30) Priorität: 17.09.1981 DE 3137063
(43) Veröffentlichungstag der Anmeldung: 30.03.1983
(73) Patentinhaber: Dangschat, Rainer, Dipl.-Ing. (FH), D-85652 Pliening (DE)
(72) Erfinder: Dangschat, Rainer, Dipl.-Ing. (FH), D-85652 Pliening (DE)

(56) Entgegenhaltungen:
- DE-A- 2 937 328
- FR-A- 2 213 235
- FR-A- 2 230 124
- FR-A- 2 456 429
- GB-A- 2 062 307
- US-A- 4 271 432
- US-A- 4 336 464
- GRUNDIG TECHNISCHE INFORMATIONEN, Band 26, Nr. 3, 1979, Seiten 96-98, Furth, DE.G. Böhm:"Der Uhr-Baustein des TP310"
- IEEE TRANSACTIONS ON CONSUMER ELECTRONICS, Band CE-24, Nr. 3, August 1978, Seiten 436-441, New York, USA C. CLIFFORD et al.:"Micro-processor based, sofware defined television controller"

## Beschreibung

Die Erfindung betrifft ein Verfahren zum Schalten eines Fernsehempfängers, der die Betriebszustände "Ein", "Stand-by" und "Aus" aufweist und einen als Zeitschaltuhr arbeitenden Mikroprozessor sowie einen Netzschalter enthält, vom "Stand-by" in den "Aus"-Betriebszustand.

Ein solches Verfahren ist z. B. aus der IEEE Transactions on Consumer Electronics, Band CE 24, Nr. 3, Seiten 436 bis 441 bekannt. In dieser Druckschrift ist ein Mikroprozessor gesteuertes Fernsehkontrollsystem beschrieben.

Es ist weiterhin bekannt, daß moderne Fernsehempfänger, insbesondere Farbfernsehgeräte, meist mit Fernbedienung ausgerüstet sind und drei Betriebszustände aufweisen, nämlich den ausgeschalteten Zustand, den Stand-by- oder Wartebetrieb und eingeschaltet mit Bild- und Tonempfang.

Während des Standby- oder Wartebetriebs wird der Infrarot-Vorverstärker und eine Empfangs-Dekoderschaltung über ein Standby-Netzteil mit Strom versorgt. Dieses Standby-Netzteil kann ein separates Netzteil sein, das aus 50 Hz-Transformator, Gleichrichtung, Siebung und Stabilisierung besteht, oder es kann das im Gerät vorhandene Schaltnetzteil auch während des Standby-Betriebs weiterlaufen.

Üblicherweise bleibt das Fernsehgerät den ganzen Tag über in Standby-Funktion, und dies wird dem Benutzer durch ein Lictitzeichen, z. B. einer roten LED, angezeigt. Hiermit soll der Benutzer daran erinnert werden, daß er am Abend das Gerät ausschaltet und damit aus Sicherheitsgründen das Gerät völlig vom Netz trennt.

Der Standby-Betrieb verursacht zwar nur einen geringen Stromverbrauch von ca. 10 W, hat aber ein statistisch nicht zu vernachlässigendes Sicherheitsrisiko, weshalb empfohlen wird, den Empfänger nachts und während längerer Abwesenheit, z. B. vor dem Urlaub, völlig auszuschalten.

Weiterhin besteht die Gefahr, daß beispielsweise eine Lichtspiegelung als Infrarot-Einschaltbefehl falsch interpretiert wird, und der Fernsehempfänger somit unbeabsichtigt eingeschaltet wird.

Aufgabe der Efindung ist es, ein Verfahren zum völligen Ausschalten eines Fernsehempfängers der eingangs genannten Art anzugeben, mit dem die vorstehend gezeigten Schwierigkeiten behoben werden.

Diese Aufgabe wird erfindungsgemäß dadurch gelöst, daß die Zeitschaltuhr den Fernsehempfänger nach einer definierten Zeit seit dem letzten "Ein"-Betriebszustand ausschaltet, indem sie den mit einer Ausläsewicklung versehenen Netzschalter durch Einschalten der Auslösewicklung in seine Aus-Stellung zurückfallen läßt.

Damit wird der Vorteil ezielt daß mit Hilfe des im Fernsehempfänger vorhandenen Mikroprozessor, z. B. in Frequenzsynthese-Abstimmsystem, eine Zeitschaltung erstellt werden kann, die das Gerät nach einer vorher bestimmten Zeit, beispelsweise 5 Stunden Standby-Betrieb, völlig ausschaltet. Durch das erfindungsgemäße Verfahren wird erreicht, daß nach einer gewissen Zeit des Standby-Betriebs das Gerät völlig von Netz getrennt wird, wodurch das Brandrisiko verringert und zusätzlich eine, wenn auch geringe, Stromersparnis erzielt wird.

In einer besonders vorteilhaften Ausführungsform des erfindungsgemäßen Verfahrens geschieht das Abschalten des Gerätes dadurch, daß die Magnetwicklung des Netzschalters mit einem Stromimpuls beaufschlagt wird, so daß der Schalter in die Ruhe-Position zurückspringt. Zum Wiedereinschalten des Gerätes muß dann der Netzschalter wie üblich neu gedrückt werden.

Die Erfindung wird anhand eines in der Zeichnung dargestellten Ausführungsbeispiels näher erläutert. Durch Betätigen des Netzschalters (mit magnetischer Auslösung) (5) wird das Gerät mit einer Spannung U ₋, beispielsweise 220 V versorgt. Im Standby-Betrieb arbeiten zweckmäßigerweise nur die Baugruppen Fernbedienungsempfänger (4) und Mikrocomputer (3), die z. B. aus einem Schaltnetzteil (1) versorgt werden, das auch das TV-Chassis (2) im Ein-Zustand mit den Betriebsspannungen versorgt. Nach Dekodierung eines Einschaltbefehls schaltet der Mikrocomputer (3) über einen Verstärker (8) das Relais (6), das die Betriebsspannungen auf das Chassis (2) schaltet. Ein Ausschaltbefehl bewirkt, daß das Relais (6) abfällt. Wenn eine definierte Zeit seit dem letzten Ein-Betrieb (z. B. 5 Stunden) oder seit dem letzten Steuerbefehl durch den Benutzer (z. B. 24 Stunden) vergangen ist, schaltet der Mikrocomputer (3) über den Verstärker (7) die Auslösewicklung des Neztschalters (5) ein, worauf dieser in seine Aus-Stellung zurückfällt, und das gesamte Gerät vom Netz trennt. Der Schalter (5) kann selbstverständlich auch per Hand wieder in seine Ruhe-Stellung gebracht werden.

## Patentansprüche

Verfahren zum Schalten eines Fernsehempfängers, der die Betriebszustände "Ein", "Stand-by" und "Aus" aufweist und einen als Zeitschaltuhr arbeitenden Mikroprozessor sowie einen Netzschalter enthält, vom "Stand- by"- in den "Aus"-Betriebszustand, dadurch gekennzeichnet, daß die Zeitschaltuhr dem Fernsehempfänger nach einer definierten Zeit seit dem letzten "Ein"-Betriebszustand ausschaltet, indem sie den mit einer Auslösewicklung versehenen Netzschalter (5) durch Einschalten der Auslösewicklung in seine Aus-Stellung zurückfallen läßt.

## Claims

Method of switching a television receiver, having the operating states "on", standby" and "off" and containing a microprocessor functioning as a timer switch as well as a power switch, from "standby" into the "off" operating state, characterized in that the timer switch switches off the television receiver after a defined period of time since the last "on" operating state, in that, by switching on the trip coil, it allows the power switch (5) equipped with a trip coil to fall back into its off position.

## Revendications

Procédé pour commuter un récepteur de télévision, qui comporte les états de fonctionnement "branché", "attente" et "éteint" et contient un microprocesseur opérant en tant que minuterie ainsi qu'un interrupteur de raccordement au réseau, de l'état de fonctionnement "attente" dans l'état de fonctionnement "éteint", caractérisé par le fait que la minuterie débranche le récepteur de télévision au bout d'un intervalle de temps défini après le dernier état de fonctionnement "branché", en ramenant l'interrupteur (5) de raccordement au réseau, qui est équipé d'un enroulement de déclenchement, dans sa position de coupure, par branchement de l'enroulement de déclenchement.
